# FASCICULE DE BREVET EUROPEEN

(11) **EP 0 710 809 B1**
(45) Date de publication et mention de la délivrance du brevet: **21.02.2001**
(21) Numéro de dépôt: 95402338.8
(22) Date de dépôt: 20.10.1995
(51) Int. Cl.: F25J 3/04

(54) **Procédé et installation de compression d'un mélange gazeux à distiller et de détente d'au moins un flux gazeux**
Verfahren und Vorrichtung zum Verdichten eines zu destillierenden Gasgemisches und zum Entspannen wenigstens eines Gasstromes
Process and apparatus for compressing a gaseous mixture to be distilled and for expanding at least one gaseous stream

(30) Priorité: 25.10.1994 FR 9412715
(43) Date de publication de la demande: 08.05.1996
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Le Bihan Hervé, F-94170 Sucy en Brie (FR)
(74) Mandataire: Mercey, Fiona Susan

(56) Documents cités:
- FR-A- 2 686 405
- FR-A- 2 690 982
- US-A- 4 595 405

## Description

La présente invention est relative à un procédé et à une installation de compression d'un mélange gazeux à distiller dans un appareil de distillation et de détente d'un flux gazeux, procédé du type selon lequel :
- on comprime un premier débit d'un mélange gazeux dans un compresseur à au moins un étage ;
- on surpresse un deuxième débit d'un mélange gazeux dans un surpresseur ;
- on détend un troisième débit d'un mélange gazeux dans une machine de détente ; et
- on récupère au moins une partie de l'énergie générée par la machine de détente avec le surpresseur.

EP-A-0.557.935 décrit un procédé de ce type, dans lequel le premier débit est de l'air à distiller, le deuxième débit est de l'azote à la moyenne pression surpressé dans le surpresseur 110 et le troisième débit est un gaz résiduaire détendu dans la turbine 113 qui est couplée au surpresseur.

DE-A-28.54.508 décrit un procédé de ce type, dans lequel une partie de l'air est d'abord surpressée dans le surpresseur puis détendue dans une turbine couplée au surpresseur, et ensuite envoyée à la colonne basse pression d'une double colonne.

Ces procédés, en augmentant le taux de détente dans la turbine, permettent de réduire le débit turbiné à production frigorifique donnée ou d'augmenter la production frigorifique à débit turbiné constant avec, en général, une amélioration des performances de l'installation.

Dans certains cas, il n'y a pas de moyen simple de réaliser un procédé de ce type ou simplement de récupérer sur un surpresseur l'énergie mécanique produite par la turbine. Par exemple, quand la turbine détend de l'azote soutiré de la colonne moyenne pression d'une installation de séparation d'air, il est peu intéressant de réchauffer cet azote, disponible à basse température afin de le comprimer et de le refroidir ensuite pour l'envoyer à la turbine, ce qui augmente l'investissement dans la ligne d'échange.

DE-A-25.57.453 décrit une solution à ce problème avec un procédé selon lequel le deuxième débit constitue une fraction du premier débit, qui est l'air à distiller. Le surpresseur 5 du deuxième débit est couplé à une turbine 6 qui sert à détendre l'azote gazeux à moyenne pression (le troisième débit).

Toujours dans le cas de DE-A-28.54.508, il peut se faire que la production frigorifique désirée nécessite un débit turbiné inférieur ou égal à ce que permet la distillation. Ici, la réduction du débit d'air turbiné n'apporte aucune économie et il n'y a alors aucun intérêt à augmenter la pression d'aspiration de la turbine puisque l'on n'est pas intéressé par la réduction du débit turbiné qui en résulte.

L'art antérieur préconise alors de récupérer l'énergie de la turbine sur une génératrice ou de dissiper de l'énergie sur un frein à huile.

L'invention a pour but d'améliorer les performances énergétiques ou de réduire les coûts d'investissement de ces procédés connus.

A cet effet, l'invention a pour objet un procédé selon la revendication 1.

L'invention a également pour objet une installation de compression d'un mélange gazeux à distiller dans un appareil de distillation et de détente d'un flux gazeux selon la revendication 7.

Les caractéristiques et les avantages de la présente invention ressortiront de la description suivante d'un mode de réalisation donné à titre illustratif mais nullement limitatif, faite relation avec le dessin annexé, sur lequel :
- la figure unique représente schématiquement une installation conforme à l'invention.

Un flux d'air est envoyé à un compresseur 5 à plusieurs étages 5A, 5B, 5C. Après être comprimé dans le premier étage 5A, le flux est divisé en deux. Un premier débit est comprimé dans le deuxième étage 5B. Un deuxième débit 2 est surpressé par un surpresseur 7 jusqu'à une pression voisine de celle de l'étage 5B puis mélangé au premier débit. Tout le flux d'air reconstitué est comprimé dans l'étage 5C avant d'être refroidi dans la ligne d'échange 11 et envoyé à la colonne de distillation 13, pour y être séparé.

Un des produits de la séparation est un débit d'azote 3 soutiré de la tête de la colonne moyenne pression 13 à une pression d'environ 6 bar. Après avoir été réchauffé partiellement dans la ligne d'échange 11, une fraction 31 est détendue à une pression voisine de la pression atmosphérique dans la turbine 9 puis envoyée au bout froid de la ligne d'échange dans laquelle elle se réchauffe en cédant ses frigories au flux d'air envoyé à la distillation. La turbine 9 est couplée au surpresseur 7 et donc une partie de l'énergie de détente sert à surpresser le deuxième débit d'air 2.

En variante, on peut turbiner une fraction de l'azote impur ou de l'azote pur soutirés de la colonne basse pression d'une double colonne sous pression, après réchauffement partiel dans la ligne d'échange 11 et envoyer cet azote au bout froid de la ligne d'échange 11.

En variante encore, on peut turbiner au moins une partie de l'azote produit dans une simple colonne type HPN, ou le résiduaire, après vaporisation dans le condenseur de tête de cette colonne. L'azote ou le résiduaire sont réchauffés partiellement dans la ligne d'échange.

On pourrait également envisager d'utiliser un deuxième surpresseur couplé soit à la turbine 9, soit à une turbine indépendante. On alimenterait ce deuxième surpresseur avec de l'air soutiré en amont de l'étage 5A, au moins une partie de l'air surpressé étant renvoyée en amont de l'étage 5B et en aval de l'étage 5A.

En faisant varier les taux de compression du surpresseur 7 et des étages du compresseur 5, on pourrait renvoyer le débit de gaz surpressé au refoulement de l'étage 5C, au lieu de celui de l'étage 5B.

Il est à noter que les mélanges gazeux peuvent être des gaz quasiment purs et que les mélanges gazeux comprimés par le compresseur et le surpresseur n'ont pas forcément la même composition.

## Revendications

1. Procédé de compression d'un mélange gazeux à distiller dans un appareil de distillation et de détente d'au moins un flux gazeux dans lequel :
a) on comprime le mélange gazeux dans au moins un étage (5A) d'un compresseur (5) à au moins trois étages (5A,5B,5C) ;
b) on divise le mélange gazeux comprimé en un premier débit et un deuxième débit ;
c) on comprime le premier débit dans le deuxième étage (5B) du compresseur (5) ;
d) on envoie le deuxième débit à un surpresseur (7) et on surpresse le deuxième débit dans le surpresseur (7) ;
e) on détend le flux gazeux dans une machine de détente (9) ;
f) on récupère au moins une partie de l'énergie générée par la machine de détente avec le surpresseur (7) et
g) on envoie au moins une partie du deuxième débit surpressé en aval du deuxième étage (5B) du compresseur.

2. Procédé selon la revendication 1, dans lequel le flux gazeux est un produit gazeux soutiré de l'appareil.

3. Procédé selon la revendication 1 ou 2 dans lequel le mélange gazeux est de l'air.

4. Procédé selon la revendication 3, dans lequel le flux gazeux est soit de l'azote soutiré d'une colonne moyenne pression de l'appareil, soit de l'azote impur soutiré de la colonne basse pression d'une double colonne sous pression.

5. Procédé selon l'une des revendications 1 à 4 dans lequel le deuxième débit surpressé est envoyé en amont du troisième étage (5C).

6. Procédé selon l'une des revendications 1 à 4 dans lequel le deuxième débit surpressé est envoyé en aval du troisième étage (5C).

7. Installation de compression d'un mélange gazeux à distiller dans un appareil de distillation et de détente d'un flux gazeux comprenant ;
- un compresseur à au moins trois étages (5A,5B,5C)
- un surpresseur (7)
- une machine de détente (9) couplée au surpresseur
- des moyens (1) pour envoyer le mélange gazeux à au moins un étage du compresseur
- des moyens pour diviser le mélange gazeux comprimé dans au moins un étage du compresseur en un premier débit et un deuxième débit
- des moyens pour envoyer le premier débit dans le deuxième étage (5B) du compresseur
- des moyens (2) pour envoyer le deuxième débit au surpresseur et pour envoyer au moins une partie du deuxième débit surpressé en aval du deuxième étage et
- des moyens pour envoyer le flux gazeux à la machine de détente.

8. Installation selon la revendication 7, dans laquelle le flux gazeux est un produit de l'appareil de distillation.

9. Installation selon l'une des revendications 7 et 8, comprenant un premier étage (5A) du compresseur pour comprimer le mélange gazeux, des moyens pour envoyer le deuxième débit du premier étage au surpresseur (7) et des moyens pour envoyer le premier débit aux deuxième (5B) et un troisième (5C) étages et au moins une partie du deuxième débit surpressé au troisième étage.

10. Installation de séparation d'un mélange gazeux par distillation cryogénique comprenant :
- une installation de compression d'un mélange gazeux à distiller dans un appareil de distillation et de détente d'un flux gazeux selon l'une des revendications 7 à 9
- un appareil de distillation et des moyens pour y envoyer le mélange gazeux comprimé.

## Patentansprüche

1. Verfahren zum Verdichten eines in einer Destillationsapparatur zu destillierenden Gasgemischs und zum Entspannen mindestens eines Gasstroms, bei dem man:
a) das Gasgemisch in mindestens einer Stufe (5A) eines Verdichters (5) mit mindestens drei Stufen (5A, 5B, 5C) verdichtet;
b) das verdichtete Gasgemisch in einen ersten und einen zweiten Strom aufteilt;
c) den ersten Strom in der zweiten Stufe (5B) des Verdichters (5) verdichtet;
d) den zweiten Strom einem Nachverdichter (7) zuführt und den zweiten Strom in dem Nachverdichter (7) nachverdichtet;
e) den Gasstrom in einer Entspannungsmaschine (9) entspannt;
f) mindestens einen Teil der durch die Entspannungsmaschine erzeugten Energie mit dem Nachverdichter (7) zurückgewinnt und
g) mindestens einen Teil des nachverdichteten zweiten Stroms hinter der zweiten Stufe (5B) des Verdichters zuführt.

2. Verfahren nach Anspruch 1, bei dem es sich bei dem Gasstrom um ein aus der Apparatur abgezogenes gasförmiges Produkt handelt.

3. Verfahren nach Anspruch 1 oder 2, bei dem es sich bei dem Gasgemisch um Luft handelt.

4. Verfahren nach Anspruch 3, bei dem es sich bei dem Gasstrom entweder um aus der Mitteldrucksäule der Apparatur abgezogenen Stickstoff oder um aus der Niederdrucksäule einer Druckdoppelsäule abgezogenen unreinen Stickstoff handelt.

5. Verfahren nach einem der Ansprüche 1 bis 4, bei dem man den nachverdichteten zweiten Strom vor der dritten Stufe (5C) zuführt.

6. Verfahren nach einem der Ansprüche 1 bis 4, bei dem man den nachverdichteten zweiten Strom hinter der dritten Stufe (5C) zuführt.

7. Vorrichtung zum Verdichten eines in einer Destillationsapparatur zu destillierenden Gasgemischs und zum Entspannen eines Gasstroms mit
- einem Verdichter mit mindestens drei Stufen (5A, 5B, 5C)
- einem Nachverdichter (7)
- einer an den Nachverdichter gekoppelten Entspannungsmaschine (9)
- Einrichtungen (1) zum Zuführen des Gasgemischs zu mindestens einer Stufe des Verdichters
- Einrichtungen zum Aufteilen des verdichteten Gasgemischs in mindestens einer Verdichterstufe in einen ersten Strom und einen zweiten Strom
- Einrichtungen zum Zuführen des ersten Stroms in der zweiten Stufe (5B) des Verdichters
- Einrichtungen (2) zum Zuführen des zweiten Stroms zum Nachverdichter und zum Zuführen von mindestens einem Teil des nachverdichteten zweiten Stroms hinter der zweiten Stufe und
- Einrichtungen zum Zuführen des Gasstroms zu einer Entspannungsmaschine.

8. Vorrichtung nach Anspruch 7, bei der es sich bei dem Gasstrom um ein Produkt aus der Destillationsapparatur handelt.

9. Vorrichtung nach Anspruch 7 oder 8 mit einer ersten Verdichterstufe (5A) zum Verdichten des Gasgemischs, Einrichtungen zum Zuführen des zweiten Stroms aus der ersten Stufe zu einem Nachverdichter (7) und Einrichtungen zum Zuführen des ersten Stroms zur zweiten Stufe (5B) und dritten Stufe (5C) und mindestens eines Teils des nachverdichteten zweiten Stroms zur dritten Stufe.

10. Vorrichtung zur Trennung eines Gasgemischs durch Tieftemperaturdestillation mit:
- einer Vorrichtung zum Verdichten eines in einer Destillationsapparatur zu destillierenden Gasgemischs und zum Entspannen eines Gasstroms nach einem der Ansprüche 7 bis 9
- einer Destillationsapparatur und Einrichtungen zum Zuführen des verdichteten Gasgemischs zur Destillationsapparatur.

## Claims

1. Process for compressing a gas mixture to be distilled in an apparatus for the distillation and expansion of at least one gas flow, in which:
a) the gas mixture is compressed in at least one stage (5A) of a compressor (5) having at least three stages (5A, 5B, 5C);
b) the compressed gas mixture is divided into a first stream and a second stream;
c) the first stream is compressed in the second stage (5B) of the compressor (5);
d) the second stream is sent into a supercharger (7) and the second stream is supercharged in the supercharger (7) ;
e) the gas flow is expanded in an expansion machine (9);
f) at least some of the energy generated by the expansion machine with the supercharger (7) is recovered; and
g) at least one portion of the supercharged second stream is sent downstream of the second stage (5B) of the compressor.

2. Process according to Claim 1, in which the gas flow is a gaseous product withdrawn from the apparatus.

3. Process according to Claim 1 or 2, in which the gas mixture is air.

4. Process according to Claim 3, in which the gas flow is either nitrogen withdrawn from a medium-pressure column of the apparatus or impure nitrogen withdrawn from the low-pressure column of a double column under pressure.

5. Process according to one of Claims 1 to 4, in which the supercharged second stream is sent upstream of the third stage (5C).

6. Process according to one of Claims 1 to 4, in which the supercharged second stream is sent downstream of the third stage (5C).

7. Plant for compressing a gas mixture to be distilled in an apparatus for the distillation and expansion of a gas flow, comprising:
- a compressor having at least three stages (5A, 5B, 5C);
- a supercharger (7);
- an expansion machine (9) coupled to the supercharger;
- means (1) for sending the gas mixture into at least one stage of the compressor;
- means for dividing the compressed gas mixture in at least one stage of the compressor into a first stream and a second stream;
- means for sending the first stream into the second stage (5B) of the compressor;
- means (2) for sending the second stream into the supercharger and for sending at least one portion of the supercharged second stream downstream of the second stage; and
- means for sending the gas stream into the expansion machine.

8. Plant according to Claim 7, in which the gas flow is a product from the distillation apparatus.

9. Plant according to either of Claims 7 and 8, comprising a first stage (5A) of the compressor for compressing the gas mixture, means for sending the second stream from the first stage to the supercharger (7) and means for sending the first stream to the second stage (5B) and to a third stage (5C) and at least one portion of the supercharged second stream into the third stage.

10. Plant for separating a gas mixture by cryogenic distillation, comprising:
- a plant for compressing a gas mixture to be distilled in an apparatus for the distillation and expansion of a gas flow according to one of Claims 7 to 9;
- a distillation apparatus and means for sending the compressed gas mixture into it.
